# EUROPÄISCHE PATENTSCHRIFT

(11) **EP 0 723 627 B1**
(45) Veröffentlichungstag und Bekanntmachung des Hinweises auf die Patenterteilung: **04.03.1998**
(21) Anmeldenummer: 94928822.9
(22) Anmeldetag: 26.09.1994
(51) Int. Cl.: F01L 1/26, F01L 13/00, F02D 17/02

(54) **VENTILTRIEB FÜR EINE MEHRZYLINDER-BRENNKRAFTMASCHINE**
VALVE GEAR MECHANISM FOR A MULTI-CYLINDER INTERNAL COMBUSTION ENGINE
MECANISME DE DISTRIBUTION POUR MOTEUR A COMBUSTION INTERNE MULTICYLINDRE

(30) Priorität: 14.10.1993 DE 4334995
(43) Veröffentlichungstag der Anmeldung: 31.07.1996
(73) Patentinhaber: AUDI AG, 85045 Ingolstadt (DE)
(72) Erfinder: PAUL, Michael, D-74177 Bad Friedrichshall (DE)
(74) Vertreter: Le Vrang, Klaus
(86) Internationale Anmeldenummer: EP9403213
(87) Internationale Veröffentlichungsnummer: WO9510694

(56) Entgegenhaltungen:
- EP-A- 0 259 106
- EP-A- 0 276 533
- GB-A- 2 199 079
- US-A- 5 150 675
- PATENT ABSTRACTS OF JAPAN vol. 16, no. 173 (M-1240) 24. April 1992 & JP,A,04 017 705 (KAMEGAYA SHIGERU) 22. Januar 1992

## Beschreibung

Die Erfindung betrifft einen Ventiltrieb für eine Mehrzylinder-Brennkraftmaschine entsprechend dem Oberbegriff des Anspruchs 1. Ein derartiger Ventiltrieb ist beispielsweise aus der EP 213 759 oder der DE 42 05 230 bekannt. Ferner ist aus der EP-A-0 259 106 ein Ventiltrieb bekannt, bei dem eine Zylinderabschaltung möglich ist, wenn die Einlaßventile von Nocken mit Nullhubprofilen gesteuert sind.

Aufgabe der Erfindung ist es, bei einer Mehrzylinder-Brennkraftmaschine mit einem Ventiltrieb der gattungsgemäßen Art eine verbesserte Zylinderabschaltung zur Kraftstoffeinsparung zu realisieren.

Die gestellte Aufgabe wird erfindungsgemäß durch die Merkmale des Anspruchs 1 und des Anspruchs 3 gelöst.

Dabei wird der betreffende Zylinder dadurch abgeschaltet, daß sein Einlaßventil bzw. seine Einlaßventile stillgesetzt werden, was dadurch erreicht wird, daß die ersten, auf diese Ventile über die ersten Schlepphebel wirkenden Nocken ein Nullhubprofil haben, - also nur aus einem Grundkreis bestehen -, und die Kupplungsbolzen nicht mit dem Druckmittel beaufschlagt sind, so daß keine Koppelung dieser ersten Schlepphebel mit dem oder den zweiten Schlepphebeln stattfindet, die mit einem Nocken mit einem Nockenprofil zusammenwirken, das die gewünschte Ventilsteuerzeit und den gewünschten Ventilhub bewirkt.

Der Abschnitt des Längskanals, der dem ersten Schlepphebel des Einlaßventils des abzuschaltenden Zylinders zugeordnet ist, wird durch Stopfen abgeschottet, von denen einer eine Druckmittel-Zuflußbohrung zu dem abgeschotteten Abschnitt aufweist, die durch ein in Abhängigkeit von Betriebsparametern gesteuertes Schaltventil mit einer Hochdruckquelle in Verbindung bringbar ist. Bei geschlossenem Ventil herrscht in dem abgeschotteten Kanalabschnitt kein Druck oder ein verminderter Druck, so daß der erste Schlepphebel und mit ihm das zugehörige Einlaßventil in Ruhe bleibt. Wird der abgeschottete Kanalabschnitt durch Öffnen des Schaltventils mit Hochdruckflüssigkeit versorgt, so kommt der Kupplungsbolzen in seine Koppelstellung, in welcher er den ersten Schlepphebel mit dem zweiten Schlepphebel verbindet und damit das Einlaßventil entsprechend der Kontur des mit dem zweiten Schlepphebel zusammenwirkenden Nockens betätigt wird.

Vorzugsweise ist der mit der Druckmittelzuflußbohrung versehene Stopfen im Bereich einer Lagerstelle der Achse im Zylinderkopf der Brennkraftmaschine angeordnet, so daß das Schaltventil an der Lagerstelle angebracht werden kann.

Sind mehrere Einlaßventile pro Zylinder vorgesehen, so ist die Nockenwelle für alle Einlaßventile mindestens eines Zylinders mit einem ersten Nocken mit Nullhubprofil versehen, und es ist wiederum diesen Einlaßventilen ein abgeschotteter Abschnitt im Längskanal zugeordnet, der eine eigene Druckmittelversorgung aufweist, so daß in der vorher beschriebenen Weise bei Nulldruck oder bei abgesenktem Druck keine Koppelung zwischen den ersten und zweiten Schlepphebeln stattfindet und die Einlaßventile stillgesetzt sind, während bei Druckbeaufschlagung eine Koppelung zwischen den ersten und zweiten Schlepphebeln stattfindet und die Einlaßventile entsprechend der Kontur des oder der zweiten Nocken betätigt werden.

Will man bei Anordnung von mehreren Einlaßventilen pro Zylinder bei mindestens einem Zylinder
a) alle Einlaßventile stillsetzen,
b) ein Ventil oder einige, aber nicht alle Ventile in Betrieb setzen, und
c) alle Ventile in Betrieb setzen,
so können in der Achse zwei Längskanäle vorgesehen werden, von denen der erste mit den die Kupplungsbolzen aufnehmenden Bohrungen in dem einen ersten Satz von Ventilen betätigenden ersten Schlepphebel und der zweite mit den die Kupplungsbolzen aufnehmenden Bohrungen in den einen zweiten Satz von Einlaßventilen betätigenden ersten Schlepphebel in Verbindung steht, wobei beide Längskanäle einen abschottbaren Abschnitt für die Einlaßventile mindestens eines Zylinders aufweisen, und diese Abschnitte mit einer Hochdruckquelle verbindbar oder von dieser trennbar sind. Dabei können diese Abschnitte an mindestens einem Ende von einem in Abhängigkeit von Betriebsparametern verschiebbaren Schieber begrenzt sein, der in einer ersten Stellung beide Längskanäle von der Hochdruckquelle trennt, in welchem Fall alle Einlaßventile dieses Zylinders stillgesetzt sind, in einer zweiten Stellung einen der Längskanäle mit der Hochdruckquelle verbindet, in welchem Fall der oder die Ventile, die diesen Längskanalabschnitt zugeordnet sind, entsprechend der Kontur der oder des zweiten Nocken betätigt werden, und in einer dritten Stellung beide Längskanäle mit der Hochdruckquelle verbindet, in welchem Fall alle Einlaßventile des betreffenden Zylinders entsprechend der Kontur des oder der zweiten Nocken betätigt werden. Sind drei Einlaßventile und somit drei erste Schlepphebel sowie zwei zwischen benachbarten ersten Schlepphebel angeordnete, miteinander verbundene zweite Schlepphebel vorgesehen, wie dies in der genannten DE 42 05 230 dargestellt ist, so ist es zweckmäßig, einen der Längskanäle mit den die Kupplungsbolzen aufnehmenden Bohrungen in den die beiden äußeren Einlaßventile betätigenden ersten Schlepphebeln und den zweiten Längskanal mit der den Kupplungsbolzen aufnehmenden Bohrung in dem das mittlere Einlaßventil betätigenden ersten Schlepphebel in Verbindung zu bringen. Dadurch wird erreicht, daß bei Druckbeaufschlagung nur eines Längskanals die miteinander verbundenen zweiten Schlepphebel symmetrisch belastet werden, indem sie entweder mit dem zwischen ihnen liegenden ersten Schlepphebel oder mit den beiden äußeren ersten Schlepphebel gekoppelt werden.

In jedem Fall sollte in dem Schieber ein Kanal vorgesehen sein, der ständig sowohl mit einer Niederdruckquelle als auch mit beiden Längskanälen in Verbindung steht, um eine Schmierung der Lagerstellen der ersten und zweiten Schlepphebel auf der Achse sicherzustellten.

Zwei Ausführungsbeispiele der Erfindung werden im folgenden unter Bezugnahme auf die Zeichnungen beschrieben. Es zeigt:
- Fig. 1: einen Ventiltrieb mit einem erfindungsgemäßen Ventilbetätigungsmechanismus im senkrechten Schnitt entlang Linie 1-1 in Fig. 3,
- Fig. 2: einen senkrechten Schnitt entlang Linie 2-2 in Fig. 3,
- Fig. 3: eine Ansicht des Ventiltriebs für die Einlaßventile von zwei Zylindern in Richtung des Pfeiles 3 in Fig. 1,
- Fig. 4: einen Schnitt entlang Linie 4-4 in Fig. 3, wobei nur der linke erste Schlepphebel ganz geschnitten ist,
- Fig. 5: eine Ansicht ähnlich Fig. 3 eines Ventiltriebs für drei Einlaßventile eines Zylinders,
- Fig. 6: einen Schnitt entlang Linie 6-6 in Fig. 5,
- Fig. 7: einen Schnitt entlang Linie 7-7 in Fig. 5, und
- Fig. 8, 9 und 10: Schnitte entlang Linie 8-8 in Fig. 7 mit verschiedenen Stellungen eines Schaltventils.

In den Fig. 1 bis 4 ist ein Ventiltrieb für zwei Einlaßventile E1 eines ersten Zylinders und zwei Einlaßventile E2 eines zweiten Zylinder einer Mehrzylinder-Brennkraftmaschine dargestellt. Jedes Ventil El, E2 ist von einer Feder 1 im Schließsinn beaufschlagt. Für die Ventile El sind auf einer Nockenwelle 2 ersten Nocken 3 mit einem Nullhubprofil und zwischen diesen ein zweiter Nocken 4 mit einer der gewünschten Ventilerhebung entsprechenden Nockenkontur angeordnet. In analoger Weise sind für die Einlaßventile E2 erste Nocken 5 mit einer für einen unteren Drehzahlbereich ausgelegten Nockenkontur und zwischen diesen ein zweiter Nocken 6 mit einer für den oberen Drehzahlbereich ausgelegten Nockenkontur vorgesehen. Die Nocken 4 und 6 haben vorzugsweise die gleiche Kontur. Sowohl für die Ventile El als auch für die Ventile E2 ist jeweils ein erster Schlepphebel 7 vorgesehen, der jeweils zwischen dem Ventil El und dem Nocken 3 bzw. dem Ventil E2 und dem Nocken 5 angeordnet ist. Alle ersten Schlepphebel 7 sind auf einer gemeinsamen Achse 8 schwenkbar gelagert. Zwischen den ersten Schlepphebeln 7 jedes Ventilpaares E1 bzw. E2 ist auf der Achse 8 ein zweiter Schlepphebel 9 gelagert, der mit dem zweiten Nocken 4 bzw. 6 zusammenwirkt. Jeder zweite Schlepphebel 9 kann im oberen Drehzahlbereich mit den benachbarten ersten Schlepphebeln 7 gekoppelt werden, so daß in diesem Drehzahlbereich die Ventile El entsprechend der Kontur des Nockens 4 und die Ventile E2 entsprechend der Kontur des Nockens 6 betätigt werden. Das freie Ende jedes zweiten Schlepphebels 9 ist mit einer Traverse 10 versehen, die vor und in geringem Abstand von den freien Enden der ersten Schlepphebel 7 verläuft. In den ersten Schlepphebeln 7 sind zur Schwenkachse 8 radiale Bohrungen 11 vorgesehen, die mit Bohrungen 12 in der Traverse 10 fluchten, wenn sich die Ventile in ihrer Schließstellung befinden. In jeder Bohrung 11 ist ein Kolben 13 angeordnet, der zwischen einer ersten inneren Stellung (Fig. 4) und einer zweiten äußeren Stellung (Fig.1, 2) vorschiebbar ist, in welcher er in die entsprechende Bohrung 12 in der Traverse 10 eingreift. In der zweiten Stellung verbinden somit die Kolben 13 die ersten Schlepphebel 7 mit den zweiten Schlepphebeln 9, so daß die Ventile E1 entsprechend der Kontur des Nockens 4 und die zweiten Einlaßventile E2 entsprechend der Kontur des Nockens 6 betätigt werden.

Die Verschiebung der Kolben 13 nach außen erfolgt mit Hilfe eines Druckmittels, das durch einen Kanal 15 in der Achse 8 zugeführt wird, der mit den Bohrungen 11 über Öffnungen 16 in der Wand der Achse 6 in Verbindung steht. Wird die Druckmittelzufuhr unterbrochen bzw. der Druck abgesenkt, so werden die Kolben 13 jeweils durch eine Feder 14 in ihre Bohrungen 11 zurückgeführt, so daß nun die zweiten Schlepphebel 9 frei schwingen können und die Ventile E1 aufgrund des Nullhubprofils ihre ersten Nocken 3 geschlossen bleiben, während die Ventile E2 entsprechend der Kontur der Nocken 5 betätigt werden. Die Feder 14 stützt sich einerseits an einem in der Bohrung 11 fixierten Einsatz 17 und andererseits am Ende 18 eines Rohres 19 ab, das am Kolben 13 befestigt ist und sich durch den Einsatz 17 hindurch erstreckt.

Die zweiten Schlepphebel 9 werden durch eine Feder 20 in Anlage an ihrem Nocken 4 bzw. 6 gehalten. Die Federn 20 sind jeweils auf einem eine Zündkerze oder ein Einspritzventil aufnehmenden Rohr 21 angeordnet und stützen sich einerseits an einem ortsfesten Widerlager 22 und andererseits an einem verschiebbaren Federteller 23 ab, der mit das Rohr 21 teilweise umgebenden Fortsätzen 24 des zweiten Schlepphebels 9 zusammenwirkt.

Wie erwähnt, sind die ersten Nocken 3 für die Einlaßventile El eines Zyinders mit einem Nullhubprofil vorgesehen, um diese Ventile stillsetzen und somit den entsprechenden Zylinder abschalten zu können. Zu diesem Zweck ist in dem Längskanal 15 der Achse 8 ein diesen Ventilen El zugeordneter, abgeschotteter Abschnitt 15a vorgesegen, der eine eigene Druckmittelversorgung aufweist. Wird dem Abschnitt 15a kein Druckmittel oder ein Druckmittel mit reduziertem Druck zugeführt, so bleiben die Kupplungsbolzen 13 in ihrer in Fig. 4 dargestellt Entkupplungsstellung und die Ventile E1 in ihrer Schließstellung, da die ersten Nocken 3 ein Nullhubprofil haben. Der zweite Schlepphebel 9 schwingt dabei frei entsprechend seiner Betätigung durch den zweiten Nocken 4. Wird dem Abschnitt 15a ein Druckmittel zugeführt, so werden die Kupplungsbolzen 13 in die in Fig. 1 gezeigte Lage verschoben, und sie koppeln die ersten Schlepphebel 7 mit dem zweiten Schlepphebel 10, wodurch die Ventile E1 entsprechend der Kontur des Nockens 4 betätigt werden.

Der Kanalabschnitt 15a ist von in den Längskanal 15 eingesetzten Stopfen 25 und 26 begrenzt. In dem Stopfen 26 ist eine in den Kanalabschnitt 15a mündende Druckmittelzuflußbohrung 27 angeordnet, die durch ein in Abhängigkeit von Betriebsparametern gesteuertes elektromagnetisches Schaltventil 28 mit einer nicht gezeigten Druckmittelquelle in Verbindung bringbar ist. Der Stopfen 26 ist im Bereich einer Lagerstelle 32 der Achse 8 im Zylinderkopf angeordnet, so daß das Schaltventil 28 an dieser Lagerstelle angebracht werden kann. Das Schaltventil 28 weist einen Ventilkörper 29 auf, der eine breite Umfangsnut 30 aufweist, die mit einer Zuflußbohrung 31 im Gehäuse des Schaltventils und in der Lagerstelle 32 in Verbindung steht, welche mit der Druckmittelquelle verbunden ist. Das untere Ende des Ventilkörpers 29 wirkt mit einem Ventilsitz 31a zusammen. In der in Fig. 4 gezeigten Schließstellung des Ventilkörpers 29 ist die Druckmittelzufuhr zu dem Kanalabschnitt 15a abgesperrt und die Kupplungsbolzen 13 sind somit in ihrer entkuppelnden Stellung.

Die den Einlaßventilen E2 zugeordneten Kupplungsbolzen 13 sind in ihrer in Fig. 4 gezeigten entkuppelnden Stellung, wenn in dem Längskanal 15 kein Druck oder nur ein verminderter Druck herscht. Die Einlaßventile E2 werden dann von den ersten Nocken 5 über die ersten Schlepphebel 7 betätigt. Wird dem Längskanal 15 entsprechend dem Pfeil P über ein nicht gezeigten Schaltventil ein Druckmittel hohen Drucks zugeführt, so kommen die Kupplungsbolzen 13 in die in Fig. 2 gezeigte Kupplungsstellung, in welcher sie die ersten Schlepphebel 7 mit dem zweiten Schlepphebel 9 verbinden, wodurch die Ventile E2 entsprechend der Kontur des Nockens 6 betätigt werden.

Um die Schmierung der Schlepphebel-Lager auf der Achse 8 bei geschlossenem Schaltventil 28 sicherzustellen, ist in dem Ventilkörper 29 ein Kanal 29a vorgesehen, der mit dem Kanalabschnitt 15a und über einer Drosselstelle ständig mit der Umfangsnut 30 in Verbindung steht.

Im dargestellten Ausführungsbeispiel können nur die Ventile E1 eines Zylinders abgeschaltet und dieser Zylinder stillgesetzt werden. Es liegt jedoch im Rahmen der Erfindung, für die Einlaßventile mehrerer Zylinder erste Nocken mit Nullhubprofil und abgeschottete Kanalabschnitte 15a vorzusehen, die entsprechend Fig. 4 individuell mit einer Druckmittelquelle verbindbar sind. Damit können entweder mehrere Zylinder gleichzeitig oder jeweils ein anderer Zylinder abgeschaltet werden, um ein längeres Abschalten eines Zylinders und die damit verbundene Abkühlung desselben zu vermeiden.

Es sei nun auch die Fig. 5 bis 10 Bezug genommen, wobei gleiche oder gleichartige Teile mit den gleichen Bezugszeichen wie in Fig. 1 bis 4 bezeichnet sind. In Fig. 5 ist ein Ventiltrieb für drei Einlaßventile E eines Zylinders dargestellt, wobei jedem Ventil ein Nocken 3 mit einem Nullhubprofil zugeordnet ist und zwischen benachbarten Nocken 3 jeweils ein Nocken 4 mit einer Nockenkontur entsprechend der gewünschten Ventilerhebung angeordnet ist. Wie beim ersten Ausführungsbeispiel ist zwischen jedem Einlaßventil E und seinem ersten Nocken 3 ein erster Schlepphebel 7a, 7b bzw. 7c vorgesehen, während mit den zweiten Nocken 4 zweite Schlepphebel 9 zusammenwirken, deren freie Enden durch eine Traverse 10 verbunden sind, die in der vorher beschriebenen Weise durch Kupplungsbolzen 13 mit den ersten Schlepphebeln 7 verbunden werden können. Die ersten Schlepphebel 7a, 7b, 7c und die zweiten Schlepphebel 9 sind wiederum auf einer gemeinsamen Achse 8 schwenkbar angeordnet. Die Schwenkachse 8 könnte wie beim ersten Ausführungsbeispiel einen einzigen Längskanal aufweisen, der im Bereich der Schlepphebel 7a bis 7c einen abgeschotteten Abschnitt aufweist, welcher mit einer eigenen Druckmittelquelle in Verbindung bringbar ist, so daß alle Einlaßventile E entweder stillgesetzt sind oder entsprechend der Kontur der zweiten Nocken 4 betätigt werden. Es kann jedoch vorteilhaft sein, wenn die Möglichkeit besteht, die Einlaßventile eines Zylinders einzeln oder in Gruppen stillsetzen zu können. Zu diesem Zweck sind in dem Ausführungsbeispiel gemäß Fig. 5 bis 10 in der Schlepphebelachse 8 zwei Längskanäle 33, 34 vorgesehen, die im Bereich einer Einlaßventilgruppe mindestens eines Zylinders abgeschottete Abschnitte 33a, 34a aufweisen und von denen der Kanalabschnitt 33a durch Ausschnitte 35 in der Achse 8 mit den Bohrungen 11 in den beiden äußeren Schlepphebel 7a und 7c und der Kanalabschnitt 34a durch einen Ausschnitt 36 mit der Bohrung 11 in dem mittleren Schlepphebel 7b in Verbindung steht. Die Kanäle 33 und 34 können für sich durch nicht gezeigte Schaltventile mit einer Druckmittelquelle verbunden werden, so daß die Möglichkeit besteht,
a) durch Druckmittelzufuhr nur zu dem Kanalabschnitt 34a nur den mittleren ersten Schlepphebel 7b mit der Traverse 10 zu verbinden, wodurch nur das mittlere Einlaßventil von den Nocken 4 betätigt wird,
b) nur dem Kanalabschnitt 33a Druckmittel zuzuführen, wodurch nur die beiden äußeren ersten Schlepphebel 7a und 7c mit der Traverse 10 gekoppelt werden und nur die beiden äußeren Einlaßventile entsprechend der Kontur der Nocken 4 betätigt werden, oder
c) beide Kanalabschnitte 33a und 34a mit Druckmittel zu versorgen, wodurch alle ersten Schlepphebel 7a, 7bund 7c mit der Traverse 10 gekoppelt werden und somit alle Einlaßventile E entsprechend der Kontur der Nocken 4 betätigt werden.

Dadurch, daß entweder nur die beiden äußeren ersten Schlepphebel 7a und 7c oder nur der mittlere erste schlepphebel 7b oder aber alle Schlepphebel 7a, 7b und 7c mit der Traverse 10 gekoppelt werden, wird eine unsymmetrische Belastung der Traverse 10 und der zweiten Schlepphebel 9 vermieden.

Wird keiner der Längskanäle 33, 34 mit Druckmittel versorgt, so bleiben alle Kupplungsbolzen 13 in ihrer entkupplenden Stellung und es sind somit alle drei Einlaßventile E stillgesetzt.

Beim dargestellten Beispiel wurde eine vereinfachte Ausführung gewählt, bei der entweder nur der mittlere erste Schlepphebel 7b oder alle drei ersten Schlepphebel 7a, 7b, 7c; oder entweder nur die beiden äußeren ersten Schlepphebel 7a und 7c oder alle ersten Schlepphebel mit der Traverse 10 gekoppelt werden können. Zu diesem Zweck ist in einer Lagerstelle der Achse 8 ein elektromagnetisches Schaltventil 37 vorgesehen, dessen Ventilkörper 38 einen mit einer Hochdruckquelle in Verbindung stehenden Kanal 39 in einer ersten Stellung (Fig. 8) von beiden Längskanälen 33, 34 trennt, in einer zweiten Stellung (Fig. 9) den Kanal 39 mit dem einen Kanalabschnitt 33a in Verbindung bringt und in einer dritten Stellung (Fig. 10) auch eine Verbindung mit dem zweiten Kanalabschnitt 34a herstellt. In der ersten Stellung des Steuerschiebers 38 sind also alle ersten Schlepphebel 7a, 7b, 7c von der Traverse 10 entkoppelt und somit alle Einlaßventile geschlossen. In der zweiten Stellung werden die Kupplungsbolzen 13 der beiden äußeren ersten Schlepphebel 7a, 7c beaufschlagt, wodurch die beiden äußeren Einlaßventile entsprechend der Kontur der Nocken 4 betätigt werden, während das mittlere Einlaßventil geschlossen bleibt. In der dritten Stellung wird auch mittlere erste Schlepphebel 7b mit der Traverse 10 gekoppelt, so daß nun alle drei Einlaßventile entsprechend der Kontur der Nocken 4 betätigt werden. Der Steuerschieber 38 ist zu diesem Zweck mit einer länglichen Umfangsnut 40 versehen, die ständig mit dem Zuflußkanal 39 in Verbindung steht. Am Ende der Umfangsnut 40 ist eine ringförmige Schulter 41 angeformt, die in der ersten Stellung gemäß Fig. 8 mit einem ringförmigen Ventilsitz 42 zusammenwirkt. Das untere Ende des Steuerschiebers 38 wird von einer ringförmigen Platte 43 gebildet, die in der zweiten Stellung gemäß Fig. 9 einen kreisförmigen Durchbruch 44 in der Wand 45 zwischen den Kanalabschnitten 33a und 34a absperrt und deren Durchmesser größer ist als der Durchmesser der Schulter 41. In dieser zweiten Stellung ist die ringförmige Schulter 41 von dem Ventilsitz 42 abgehoben und es ist somit der Zuflußkanal 39 über die Umfangsnut 40 mit dem Kanalabschnitt 33a in Verbindung. In der dritten Stellung gemäß Fig. 10 ist der Steuerschieber 38 durch den Durchbruch 44 hindurch nach unten verschoben, so daß nun auch der Kanalabschnitt 34a mit dem Zuflußkanal 39 in Verbindung steht. Um eine Schmierung der ersten Schlepphebel 7a, 7b, 7c und der zweiten Schlepphebel 9 auf der Achse 8 sicherzustellen, wenn sich der Steuerschieber 38 in seiner ersten Stellung gemäß Fig. 8 befindet, ist in dem Steuerschieber 38 ein Längskanal 46 vorgesehen, der durch eine Drosselstelle 47 mit dem Einstich 40 in Verbindung steht, so daß eine gedrosselte Druckmittelzufuhr zu beiden Kanalabschnitten 33a und 34a stattfindet. Anstelle des Längskanals 46 und der Drosselstelle 47 könnten im Ventilsitz 42 oder in der Schulter 41 Nuten vorgesehen werden, durch welche ein gedrosselte Strömung von Druckmittel in der ersten Stellung gemäß Fig. 8 stattfindet.

Im dargestellten Ausführungsbeispiel werden in der Stellung des Steuerschiebers 38 gemäß Fig. 9 die beiden äußeren Einlaßventile und in der Stellung gemäß Fig. 10 alle drei Einlaßventile entsprechend der Kontur der zweiten Nocken 4 betätigt. Naturgemäß könnte die Anordnung auch so getroffen werden, daß der Kanalabschnitt 33a mit der Bohrung 11 des mittleren ersten Schlepphebels 7b und der Kanalabschnitt 34a mit den Bohrungen 11 der beiden äußeren ersten Schlepphebel 7a in Verbindung steht. In diesem Fall würde also in der Stellung des Steuerschiebers gemäß Fig. 9 nur das mittlere Einlaßventil von den Nocken 4 betätigt. In jedem Fall wird durch die Koppelung nur der beiden äußeren ersten Schlepphebel 7a, 7c oder nur des mittleren ersten Schlepphebels 7b oder aller drei ersten Schlepphebel 7a, 7b, 7c mit der Traverse 10 eine symmetrische Belastung derselben erreicht.

Die Erfindung ist nicht auf die dargestellten Ausführungsbeispiele beschränkt, sondern auch bei einem Ventiltrieb für eine Brennkraftmaschine anwendbar, die pro Zylinder nur ein Einlaßventil aufweist, und bei der mindestens ein Zylinder durch stillsetzten seines Einlaßventils abgeschaltet werden kann.

## Patentansprüche

1. Ventiltrieb für eine Mehrzylinder-Brennkraftmaschine, mit mindestens einem Einlaßventil (E) pro Zylinder, ersten Schlepphebeln (7), die um eine gemeinsame Achse (8) schwenkbar sind und jeweils mit einem Einlaßventil (E) und einem ersten Nocken (3 bzw. 5) einer Nockenwelle (2) zusammenwirken, zweiten Schlepphebeln (9), die um die gemeinsame Achse schwenkbar sind und jeweils mit einem zweiten Nocken (4 bzw. 6) der Nockenwelle zusammenwirken, wobei benachbarte erste und zweite Schlepphebel durch einen Kupplungsbolzen (13) verbindbar sind, der durch Druckbeaufschlagung zwischen zwei Stellungen verschiebbar ist und in der ersten Stellung ausschließlich in einer Bohrung (11) in einem Schlepphebel liegt und in der zweiten Stellung in eine Bohrung (12) in dem anderen Schlepphebel hineinragt und beide Schlepphebel miteinander koppelt, so daß das Einlaßventil entsprechend der Kontur des zweiten Nockens betätigt wird, und wobei in der Achse (8) mindestens ein Längskanal (15) zur Druckmittelzufuhr vorgesehen ist, der durch Öffnungen (16) in der Wand der Achse mit den die Kupplungsbolzen aufnehmende Bohrungen (11) in Verbindung steht, wobei
die ersten Nocken (3) für alle Einlaßventile (E1) mindestens eines Zylinders ein Nullhubprofil aufweisen, **dadurch gekennzeichnet,**
daß jeder Abschnitt (15a) des Längskanals (15), der mit den Bohrungen (11) in denjenigen ersten Schlepphebeln (7) in Verbindung steht, die mit einem Nocken (3) mit Nullhubprofil zusammenwirken, von Stopfen (25, 26) begrenzt ist, von denen einer (26) eine in den Kanalabschnitt (15a) mündende Druckmitteizuflußbohrung (27) aufweist, die für sich durch ein in Abhängigkeit von Betriebsparametern gesteuertes Schaltventil (28) mit einer Hochdruckquelle in Verbindung bringbar ist.

2. Ventiltrieb nach Anspruch 1, dadurch gekennzeichnet, daß der mit der Druckmittelzuflußbohrung (27) versehene Stopfen (26) im Bereich einer Lagerstelle (32) der Achse (8) im Zylinderkopf der Brennkraftmaschine angeordnet ist.

3. Ventiltrieb für eine Mehrzylinder-Brennkraftmaschine, mit mehreren Einlaßventilen (E) pro Zylinder, ersten Schlepphebeln (7), die um eine gemeinsame Achse (8) schwenkbar sind und jeweils mit einem Einlaßventil (E) und einem ersten Nocken (3 bzw. 5) einer Nockenwelle (2) zusammenwirken, zweiten Schlepphebeln (9), die um die gemeinsame Achse schwenkbar sind und jeweils mit einem zweiten Nocken (4 bzw. 6) der Nockenwelle zusammenwirken, wobei benachbarte erste und zweite Schlepphebel durch einen Kupplungsbolzen (13) verbindbar sind, der durch Druckbeaufschlagung zwischen zwei Stellungen verschiebbar ist und in der ersten Stellung ausschließlich in einer Bohrung (11) in einem Schlepphebel liegt und in der zweiten Stellung in eine Bohrung (12) in dem anderen Schlepphebel hineinragt und beide Schlepphebel miteinander koppelt, so daß das Einlaßventil entsprechend der Kontur des zweiten Nockens betätigt wird, und wobei in der Achse (8) mindestens ein Längskanal (15) zur Druckmittelzufuhr vorgesehen ist, der durch Öffnungen (16) in der Wand der Achse mit den die Kupplungsbolzen aufnehmende Bohrungen (11) in Verbindung steht, wobei die Achse (8) mit zwei Längskanälen (33, 34) versehen ist, von denen der erste Längskanal (33) mit der den Kupplungsbolzen (13) aufnehmenden Bohrung (11) in dem ein erstes Einlaßventil eines Zylinders betätigenden ersten Schlepphebel (7a, 7c) und der zweite Längskanal (34) mit der den Kupplungsbolzen (13) aufnehmenden Bohrung (11) in dem ein zweites Einlaßventil dieses Zylinders betätigenden ersten Schlepphebel (7 b) in Verbindung steht, wobei die ersten Nocken (3) für alle Einlaßventile (E) mindestens eines Zylinders ein Nullhubprofil aufweisen, dadurch gekennzeichnet, daß jeder Abschnitt (33a, 34a) beider Längskanäle (33, 34) der mit den Bohrungen (11) in denjenigen ersten Schlepphebeln (7a, 7b, 7c) in Verbindung steht, die mit einem Nocken (3) mit Nullhubprofil zusammenwirken, abgeschottet ist, und daß an mindestens einem Ende der Kanalabschnitte (33a, 34) ein in Abhängigkeit von Betriebsparametern verschiebbarer Schieber (38) vorgesehen ist, der in einer ersten Stellung beide Längskanalabschnitte von einer Hochdruckquelle trennt, in einer zweiten Stellung einen der Längskanalabschnitte und in einer dritten Stellung beide Längskanalabschnitte mit der Hochdruckquelle verbindet.

4. Ventiltrieb nach Anspruch 3, dadurch gekennzeichnet, daß drei Einlaßventile (E) pro Zylinder vorgesehen sind und daß der eine Längskanalabschnitt (33a) mit den die Kupplungsbolzen (13) aufnehmenden Bohrungen (11) in den die beiden äußeren Einlaßventile betätigenden ersten Schlepphebeln (7a,7c) und der andere Längskanalabschnitt (34a) mit der den Kupplungsbolzen (13) aufnehmenden Bohrung (11) in dem das mittlere Einlaßventil betätigenden ersten Schlepphebel (7b) in Verbindung steht.

5. Ventiltrieb nach Anspruch 3 oder 4, dadurch gekennzeichnet, daß in dem Schieber (38) ein Kanal (46) vorgesehen ist, der ständig sowohl mit einer Niederdruckquelle als auch mit beiden Längskanalabschnitten (33a,34a) in Verbindung steht.

## Claims

1. Valve train assembly for a multi-cylinder internal combustion engine, having at least one intake valve (E) per cylinder, first finger followers (7) adapted to swivel on a common shaft (8) and in each case cooperating with an intake valve (E) and a first cam (3 and 5, respectively) of a camshaft (2), second finger followers (9) adapted to swivel on the common shaft and in each case cooperating with a second cam (4 and 6, respectively) of the camshaft; adjacent first and second finger followers are adapted to be connected by a coupling pin (13) which can be moved by pressure action between two positions and which in the first position is situated exclusively in a bore (11) in one finger follower and in the second position projects into a bore (12) in the other finger follower and couples the two finger followers to one another, thereby operating the intake valve in accordance with the contour of the second cam; at least one longitudinal duct (15) for supplying pressure medium is provided in the shaft (8) and communicates through openings (16) in the wall of the shaft with the bores (11) receiving the coupling pins; the first cams (3) feature a zero lift profile in respect of all the intake valves (El) of at least one cylinder,
characterised in that each section (15a) of the longitudinal duct (15) communicating with the bores (11) in those first finger followers (7) which cooperate with a cam (3) having a zero lift profile is delimited by stoppers (25, 26), one of which (26) features a pressure medium feeder bore (27) which opens out into the duct section (15a) and which per se can be made to communicate with a high-pressure source by a shift valve (28) controlled in dependence on operating parameters.

2. Valve train assembly according to claim 1, characterised in that the stopper (26) provided with the pressure medium feeder bore (27) is arranged in the region of a mounting point (32) for the shaft (8) in the cylinder head of the internal combustion engine.

3. Valve train assembly for a multi-cylinder internal combustion engine, having a plurality of intake valves (E) per cylinder, first finger followers (7) adapted to swivel on a common shaft (8) and in each case cooperating with an intake valve (E) and a first cam (3 and 5, respectively) of a camshaft (2), second finger followers (9) adapted to swivel on the common shaft and in each case cooperating with a second cam (4 and 6, respectively) of the camshaft; adjacent first and second finger followers are adapted to be connected by a coupling pin (13) which can be moved by pressure action between two positions and which in the first position is situated exclusively in a bore (11) in one finger follower and in the second position projects into a bore (12) in the other finger follower and couples the two finger followers to one another, thereby operating the intake valve in accordance with the contour of the second cam; at least one longitudinal duct (15) for supplying pressure medium is provided in the shaft (8) and communicates through openings (16) in the wall of the shaft with the bores (11) receiving the coupling pins; the shaft (8) is provided with two longitudinal ducts (33, 34), of which the first longitudinal duct (33) communicates with the bore (11) receiving the coupling pin (13) in the first finger follower (7a, 7c) which operates a first intake valve of one cylinder and the second longitudinal duct (34) communicates with the bore (11) receiving the coupling pin (13) in the first finger follower (7b) which operates a second intake valve of the said cylinder; the first cams (3) feature a zero lift profile in respect of all the intake valves (E) of at least one cylinder,
characterised in that each section (33a, 34a) of the two longitudinal ducts (33, 34) communicating with the bores (11) in those first finger followers (7a, 7b, 7c) which cooperate with a cam (3) having a zero lift profile is subdivided, and that at at least one end of the duct sections (33a, 34) there is a slider (38) which is adapted to move in dependence on operating parameters and which in a first position separates both longitudinal duct sections from a high-pressure source, in a second position connects one of the longitudinal duct sections to the high-pressure source and in a third position connects both longitudinal duct sections to the high-pressure source.

4. Valve train assembly according to claim 3, characterised in that three intake valves (E) are provided per cylinder and that one longitudinal duct section (33a) communicates with the bores (11) receiving the coupling pins (13) in the first finger followers (7a, 7c) which operate the two outer intake valves, and the other longitudinal duct section (34a) communicates with the bore (11) receiving the coupling pin (13) in the first finger follower (7b) which operates the middle intake valve.

5. Valve train assembly according to claim 3 or 4, characterised in that in the slider (38) there is a duct (46) which permanently communicates both with a low-pressure source and with both longitudinal duct sections (33a, 34a).

## Revendications

1. Dispositif de commande de soupapes pour un moteur à combustion interne multicylindres, comportant au moins une soupape d'admission (E) par cylindre, des premiers leviers oscillants (7) qui sont montés à pivotement autour d'un axe commun (8) et qui coopèrent chacun avec une soupape d'admission (E) et une première came (3 ou 5) d'un arbre à cames (2), des seconds leviers oscillants (9) qui sont montés à pivotement autour de l'axe commun et qui coopèrent chacun avec une seconde came (4 ou 6) de l'arbre à cames, des premier et second leviers oscillants voisins pouvant être raccordés par un goujon d'accouplement (13) qui peut être déplacé en translation entre deux positions, sous la sollicitation d'une pression, et qui, dans la première position, se trouve exclusivement dans une forure (11) ménagée dans un levier oscillant et, dans la seconde position, pénètre dans une forure (12) ménagée dans l'autre levier oscillant et accouple l'un à l'autre les deux leviers oscillants, afin que la soupape d'admission soit actionnée d'une manière correspondant au contour de la seconde came, et au moins un canal longitudinal (15) étant prévu dans l'axe (8) pour amener un fluide sous pression, lequel canal longitudinal est en communication, par des ouvertures (16) ménagées dans la paroi de l'axe, avec les forures (11) recevant les goujons d'accouplement, les premières cames (3) associées à l'ensemble des soupapes d'admission (El) d'au moins un cylindre présentant un profil de levée neutre, caractérisé en ce que chaque tronçon (15a) du canal longitudinal (15), qui est en communication avec les forures (11) ménagées dans ceux des premiers leviers oscillants (7) qui coopèrent avec une came (3) à profil de levée neutre, est délimité par des bouchons (25, 26), dont un (26) comporte une forure (27) de passage du fluide sous pression, qui débouche dans le tronçon de canal (15a) et qui, quant à elle, peut être mise en communication avec une source de pression élevée par une valve de commande (28) commandée en fonction de paramètres de fonctionnement.

2. Dispositif de commande de soupapes selon la revendication 1, caractérisé en ce que le bouchon (26) pourvu de la forure (27) de passage du fluide sous pression est disposé dans la région d'un point d'appui (32) de l'axe (8), dans la culasse du moteur à combustion interne.

3. Dispositif de commande de soupapes pour un moteur à combustion interne multicylindres, comportant plusieurs soupapes d'admission (E) par cylindre, des premiers leviers oscillants (7) qui sont montés à pivotement autour d'un axe commun (8) et qui coopèrent chacun avec une soupape d'admission (E) et une première came (3 ou 5) d'un arbre à cames (2), des seconds leviers oscillants (9) qui sont montés à pivotement autour de l'axe commun et qui coopèrent chacun avec une seconde came (4 ou 6) de l'arbre à cames, des premier et second leviers oscillants voisins pouvant être raccordés par un goujon d'accouplement (13), qui peut être déplacé en translation entre deux positions, sous la sollicitation d'une pression, et qui, dans la première position, se trouve exclusivement dans une forure (11) ménagée dans un levier oscillant et, dans la seconde position, pénètre dans une forure (12) ménagée dans l'autre levier oscillant et accouple l'un à l'autre les deux leviers oscillants, afin que la soupape d'admission soit actionnée d'une manière correspondant au contour de la seconde came, et au moins un canal longitudinal (15) étant prévu dans l'axe (8) pour amener un fluide sous pression, lequel canal longitudinal est en communication, par des ouvertures (16) ménagées dans la paroi de l'axe, avec les forures (11) recevant les goujons d'accouplement, l'axe (8) étant pourvu de deux canaux longitudinaux (33, 34), parmi lesquels le premier canal longitudinal (33) est en communication avec la forure (11), recevant le goujon d'accouplement (13), ménagée dans le premier levier oscillant (7a, 7c) qui actionne une première soupape d'admission d'un cylindre, et le second canal longitudinal (34) est en communication avec la forure (11), recevant le goujon d'accouplement (13), ménagée dans le premier levier oscillant (7b) qui actionne une seconde soupape d'admission de ce cylindre, les premières cames (3) associées à l'ensemble des soupapes d'admission (E) d'au moins un cylindre présentant un profil de levée neutre, caractérisé en ce que chaque tronçon (33a, 34a) des deux canaux longitudinaux (33, 34), qui est en communication avec les forures (11) ménagées dans ceux des premiers leviers oscillants (7a, 7b, 7c) qui coopèrent avec une came (3) à profil de levée neutre, est cloisonné, et en ce qu'à au moins une extrémité des tronçons de canal (33a, 34a), est prévu un tiroir (38) déplaçable en translation en fonction de paramètres de fonctionnement, tiroir qui, dans une première position, isole les deux tronçons de canal longitudinal d'une source de pression élevée, dans une deuxième position, relie l'un des tronçons de canal longitudinal à la source de pression élevée et, dans une troisième position, relie les deux tronçons de canal longitudinal à la source de pression élevée.

4. Dispositif de commande de soupapes selon la revendication 3, caractérisé en ce qu'il est prévu trois soupapes d'admission (E) par cylindre et en ce que l'un (33a) des tronçons de canal longitudinal est en communication avec les forures (11), recevant le goujon d'accouplement (13), ménagées dans les premiers leviers oscillants (7a, 7c) qui actionnent les deux soupapes d'admission extérieures, et l'autre tronçon de canal longitudinal (34a) est en communication avec la forure (11), recevant le goujon d'accouplement (13), ménagée dans le premier levier oscillant (7b) qui actionne la soupape d'admission centrale.

5. Dispositif de commande de soupapes selon la revendication 3 ou 4, caractérisé en ce qu'il est prévu, dans le tiroir (38), un canal (46) qui est constamment en communication aussi bien avec une source de basse pression qu'avec les deux tronçons de canal longitudinal (33a, 34a).
